# EUROPÄISCHE PATENTSCHRIFT

(11) **EP 0 101 070 B1**
(45) Veröffentlichungstag und Bekanntmachung des Hinweises auf die Patenterteilung: **04.02.1987**
(21) Anmeldenummer: 83107917.3
(22) Anmeldetag: 10.08.1983
(51) Int. Cl.: B41J 13/14, B41J 13/02

(54) **Papiereinzugsvorrichtung für Druckereinrichtungen**
Paper insertion device for printing installations
Dispositif d'insertion de papier pour installations d'imprimerie

(30) Priorität: 13.08.1982 DE 3230190
(43) Veröffentlichungstag der Anmeldung: 22.02.1984
(73) Patentinhaber: SIEMENS AKTIENGESELLSCHAFT, 80333 München (DE)
(72) Erfinder: Moser, Erich, Ing.-grad., D-8028 Taufkirchen (DE); Rumpel, Peter, Ing.-grad., D-8152 Feldkirchen-Westerham 1 (DE)

## Beschreibung

Die Erfindung betrifft eine Papiereinzugsvorrichtung gemäß dem Oberbegriff des Patentanspruchs 1 (DE-A- 2 829 827).

Papiereinzugsvorrichtungen mit den im Oberbegriff des Patentanspruchs 1 angegebenen Merkmalen sind allgemein bekannt und für die Konstruktionsarten der sich verbreitet auf des Markt befindlichen Druck- und Schreibeinrichtungen auch mit Erfolg zur Anwendung gelangt. Die wesentlichen Bestandteile solcher Papiereinzugsvorrichtungen sind eine Papierwalze und eine Papierführungswanne (DE-A- 2 829 827), die mit Andruckrollen kombiniert sein kann (DE-B- 2 731 182). Diese ist unterhalb der Papierwalze derart angeordnet, daß das von hinten, unter der Papierwalze hindurchgezogene Papier nach vorne in den Schreibzeilenbereich geführt wird. Derartige Vorrichtungen ermöglichen den Einzug sowohl von Schreibblättern als auch von Rollenpapier. Zum Führen des oberen Randes des Papiers ist ein sogenannter Papierhalter, der mit Rollen versehen sein kann, vorgesehen. Damit das Papier zwischen Papierwalze und Papierführungswanne eingelegt werden kann, ist letztere evt. zusammen mit den Andruckrollen über einen Schwenkmechanismus abschhenkbar. Bei wieder angelegten Zustand ist eine Korrektur der Lage des Papiers ohne Beschädigung desselben nicht mehr möglich, da es festgeklemmt ist. Eine nachträgliche Korrektur ist nur bei abgeschwenkten Zustand möglich. Andruckrollen sind konstruktiv aufwendige Teile, da sie exakt und mit gleichmäßiger Kraft an der Papierwalze anliegen mussen, um einen gleichmäßigen Papierlauf zu gewährleisten.

Es ist Aufgabe der Erfindung, eine Papiereinzugsvorrichtung anzugeben, bei der konstruktiv einfache Teile verwendet werden, bei der ein Schwenkmechanismus unnötig, und bei der eine Korrektur der Lage des Papiers auch nachträglich möglich ist.

Diese Aufgabe wird erfindungsgemäß durch die im kennzeichnenden Teil des Patentanspruchs 1 angegebenen Merkmale gelöst.

Ein besonderer Vorteil der erfindungsgemäßen Papiereinzugsvorrichtung ist, daß das Papier, d.h. einzelne Schreibblätter oder Rollenpapier, leicht und ohne Beschädigung desselben in die Papiereinzugsvorrichtung eingelegt werden kann.

Eine besonders vorteilhafte Ausgestaltung sieht die Verwendung einer Federblechfolie vor, die zusammen mit der Papierwalze den Papiereinführkanal bildet.

Im folgenden wird die erfindungsgemäße Papiereinzugsvorrichtung anhand von in den Zeichnungen dargestellten Ausführungsbeispielen beschrieben. Dabei zeigen
Fig. 1 ein Ausführungsbeispiel einer Papiereinzugsvorrichtung, wobei eine Papierwalze zum Transport einer Papierbahn dient und
Fig. 2 ein Ausführungsbeispiel einer Papiereinzugsvorrichtung, wobei die Papierwalze durch die transportierte Papierbahn bewegt wird.

In der Fig. 1 ist eine Papiereinzugsvorrichtung einer Druckereinrichtung im Querschnitt dargestellt. Die hier nicht näher beschriebene Druckeinrichtung weist ein Druckwerk 10 auf, das über eine hier nicht dargestellte elektrische Antriebseinrichtung entlang eines zu bedruckenden Aufzeichnungsträgers bewegt wird. Dieser Aufzeichnungsträger beispielsweise Papier 5 wird über eine im folgenden näher beschriebene Papiereinzugsvorrichtung in den, dem Druckwerk 10 gegenüberliegenden Schreibzeilenbereich gebracht bzw. von dieser Papiereinzugsvorrichtung beim zeilenweisen Schreiben entsprechend weiter transportiert.

Die Papiereinzugsvorrichtung besteht aus einem keilähnlichen Papiereinführkanal 1, der durch eine Papierwalze 2 und eine Federblechfolie 3 gebildet wird. Der Papierkanal 1 weist hierbei zum rückwärtigen Ende der Druckereinrichtung. Die Federblechfolie 3 schmiegt sich auf der ganzen Länge auf ca. 15 % des Umfanges der Papierwalze 2 an diese an. Die Federblechfolie 3 ist dazu an einem hier nicht näher dargestellten Rahmen 4 der Druckereinrichtung am offenen Ende des Papiereinführkanals 1, z.B. durch Verkleben, befestigt. Das andere Ende der Federblechfolie 3 liegt frei derart auf dem Rahmen 4, daß die Federblechfolie 3 aufgrund ihrer Federkraft gegen die Papierwalze 2 gedrückt wird.

Die Papierwalze 2 ist für den Vorschub des Papiers 5 während des Druckbetriebes vorgesehen. Dazu wird dieses durch ein Papierführungsblech 6 und Papierhalter 7 bei einer Drehbewegung der Papierwalze 2 um diese herumgeführt. Zugleich wird dabei das Papier 5 über den Schreibzeilenbereich bewegt, der sich zwischen den Papierhaltern und dem Papierführungsblech 6 befindet.

Das Ausführungsbeispiel der - Papiereinzugsvorrichtung gemäß Fig. 2 unterscheidet sich geringfügig von der gemäß Fig. 1. Hier wird die Papierwalze 2 beim Druckbetrieb durch das, von einer Antriebsrolle 8 bewegte Papier 5 mitgenommen, d.h. in Drehbewegung versetzt. Die Antriebsrolle 8 ist hierbei in Transportrichtung des Papiers 5 der Papierwalze 2 nachgeschaltet. Zwischen der Antriebsrolle 8 und der Papierwalze 2 ist ein Druckbalken 9 angeordnet, der den Schreibzeilenbereich darstellt. In diesem Fall, in dem die Papierwalze 2 eine Mitnehmerrolle ist, dient diese beispielsweise zum Messen der Länge des von der Antriebsrolle 8 bewegten Papiers 5. Die Einrichtung zum Messen ist hier nicht dargestellt.

Die Wirkungsweise der erfindungsgemäßen Papiereinzugsvorrichtung besteht darin, daß Papier 5, d.h. Schreibblätter oder Rollenpapier, in den keilähnlichen Papiereinführkanal 1 geführt werden, und dann durch Drehen der Papierwalze 2 eingezogen bzw. weiter transportiert werden. Die Andruckkraft der Federblechfolie 3 an die Papierwalze 2 ist derart bemessen, daß einerseits das Papier 5 dazwischen geschoben und später dessen Lage korrigiert werden kann. Andererseits ist in Verbindung mit der großen Fläche, über die sich die Federblechfolie 3 an die Papierwalze 2 schmiegt, der Transport des Papiers 5 aufgrund einer Drehbewegung der Papierwalze 2 (Fig. 1) bzw. die Mitnahme der Papierwalze 2 aufgrund des von der Antriebswelle 8 bewegten Papiers 5 (Fig. 2) gewährleistet.

Anstelle der Federblechfolie 3 ist auch die Verwendung einer Kunststoffolie, bei entsprechender Bemessung der Andruckkraft an die Papierwalze 2, möglich.

## Patentansprüche

1. Papiereinzugsvorrichtung für Druckereinrichtungen mit einer Papierwalze (2), die zusammen mit dem Papier (5) bewegt wird, wobei das Papier (5) von einer Antriebsvorrichtung über einen Schreibzeilenberich bewegt wird, und mit einem keilahnlichen Papiereinfuhrungskanal (1) zwischen Papierwalze (2) und einem federnden Leitkörper, dadurch gekennzeichnet, daß der Leitkörper durch eine stets an die Papierwalze (2) andrückende, an deren unteren Bereich in einem in Papierlaufrichtung mittleren Bereich sich anschmiegende Federfolie (3) gebildet ist, die an ihren in Papierlaufrichtung gesehen beiden Enden am Rahmen (4) der Druckereinrichtung abgestutzt ist, wobei das eine Ende am Rahmen (4) befestigt ist, während das andere Ende am Rahmen (4) frei aufliegend abgestützt ist.

2. Papiereinzugsvorrichtung nach Anspruch 1, dadurch gekennzeichnet, daß die Federfolie (3) eine Kunststoffolie ist.

3. Papiereinzugsvorrichtung nach Anspruch 1, dadurch gekennzeichnet, daß die Federfolie (3) eine Federblechfolie mit einer Stärke von etwa 0,023 mm ist.

4. Papiereinzugsvorrichtung nach einem der Ansprüche 1 bis 3, dadurch gekennzeichnet, daß die Papierwalze (2) die Antriebsvorrichtung ist.

5. Papiereinzugsvorrichtung nach einem der Ansprüche 1 bis 3, dadurch gekennzeichnet, daß die Papierwalze (2) eine Mitnehmerrolle ist, die durch das transportierte Papier (7) bewegt wird.

## Claims

1. A paper feed device for printing devices comprising a paper roller (2) which is moved together with the paper (5), where the paper (5) is moved over a printing line region by a driving device, and comprising a wedge-like paper feed channel (1) between the paper roller (2) and a resilient guide body, characterised in that the guide body constantly presses against the paper roller (2), and is formed by a spring foil (3) which meets the lower region of said paper roller at a region of the spring foil which is central in the machine direction, which spring foil is supported on the frame (4) of the printer device at both ends viewed in the machine direction, where the one end is secured to the frame (4), whereas the other end is supported on the frame (4) so as to freely rest thereon.

2. A paper feed device as claimed in Claim 1, characterised in that the spring foil (3) is a synthetic foil.

3. A paper feed device as claimed in Claim 1, characterised in that the spring foil (3) is a leaf spring foil having a thickness of approximately 0.025 mm.

4. A paper feed device as claimed in one of Claims 1 to 3, characterised in that the paper roller (2) is the driving device.

5. A paper feed device as claimed in one of Claims 1 to 3, characterised in that the paper roller (2) is an idler roller which is moved by the transported paper (7).

## Revendications

1. Dispositif d'introducticn du papier pour des machines d'impression, comportant un cylindre guide-papier (2) qui est déplacé en même temps que le papier (5) et est entraîné par un dispositif d'entraînement sur une zone de lignes d'impression, et comportant un canal en forme de coin (1) d'introduction du papier situé entre le cylindre guide-papier (2) et un guide élastique, caractérisé par le fait que le guide est formé par une feuille élastique qui exerce une pression contre le cylindre guide-papier (2) et qui, dans une zone médiane dans la direction de circulation du papier, épouse la forme de la partie inférieure du cylindre d'impression et qui prend appui, au niveau de ses deux extrémites considérees suivant la direction de circulation du papier, sur le cadre (4) du dispositif d'impression, l'une de ces extrémités étant fixée sur le cadre (4), tandis que l'autre extrémité prend appui sur ce cadre (4) en y étant appliquée librement.

2. Dispositif d'introduction du papier suivant la revendication 1, caractérisé par le fait que la feuille élastique (3) est une feuille en matière plastique.

3. Dispositif d'introduction du papier suivant la revendication 1, caractérisée par le fait que la feuille élastique (3) est une feuille en tôle élastique possedant une épaisseur d'environ 0,025 mm.

4. Dispositif d'introduction du papier suivant l'une des revendications 1 à 3, caractérisé par le fait que le cylindre guide-papier (2) est le dispositif d'entraînement.

5. Dispositif d'introduction du papier suivant l'une des revendications 1 à 3, caractérisé par le fait que le cylindre guide-papier (2) est un cylindre d'entraînement qui est déplacé au moyen du papier entraîné (7).
